# EUROPÄISCHE PATENTSCHRIFT

(11) **EP 0 319 678 B1**
(45) Veröffentlichungstag und Bekanntmachung des Hinweises auf die Patenterteilung: **29.07.1992**
(21) Anmeldenummer: 88117171.4
(22) Anmeldetag: 15.10.1988
(51) Int. Cl.: E04H 3/06

(54) **Türschild für Knauf- oder Drückerbefestigung**
Door plate for fixing of a knob or handle
Plaque de porte pour la fixation d'un bouton ou d'une poignée

(30) Priorität: 26.11.1987 DE 8715657 U
(43) Veröffentlichungstag der Anmeldung: 14.06.1989
(73) Patentinhaber: IKON AKTIENGESELLSCHAFT Präzisionstechnik, D-14167 Berlin (DE)
(72) Erfinder: Krühn, Jürgen, D-1000 Berlin 45 (DE)

(56) Entgegenhaltungen:
- AT-B- 119 456
- DE-U- 7 205 848
- DE-U- 7 601 971
- DE-U- 8 715 567

## Beschreibung

Die Erfindung betrifft ein Türschild für Knauf- oder Drückerbefestigung mit den Merkmalen im Oberbegriff des Anspruchs.

Übliche Knaufbefestigungen werden häufig zusammen mit einer zentralen Gewindehülse, wie sie in Abbildung 7 mit 12 bezeichnet ist, zur drehbaren Befestigung des zur Schloßbetätigung erforderlichen Vierkantstiftes verwendet. Der Knauf wird dabei genietet (Abbildung 6) oder gleichzeitig mit der Gewindehülse befestigt. Im ersten Fall ist der Knauf nicht umwechselbar oder austauschbar und im zweiten Fall führt eine unzureichende Befestigung aufgrund der gerade möglicherweise nicht vorhandenen passenden Anschraubwerkzeuge oft zu losen Knäufen und Wechselstiften. Außerdem ist die Gewindehülse relativ aufwendig herzustellen. Schließlich ist von Nachteil, daß beim Einsatz von Drückern, wie sich aus der Figur 8 ergibt, ein anders gestaltetes Türschild notwendig ist.

Aus der AT-B-119 456 ist eine Knaufbefestigung der im Oberbegriff des Anspruchs genannten Art bekannt, wobei hier zwei sich diametral gegenüberliegende Bohrungen vorgesehen sind, durch die Schrauben von der Innenseite des Schildes in den Knauf eingedreht werden können, um die Verbindung Knauf/Türschild herzustellen.

Der Erfindung liegt die Aufgabe zugrunde, ein Türschild zu schaffen, daß einerseits ein Austauschen von Knäufen ermöglicht, bei dem asymmetrische Knäufe einfach montiert, und zwar rechts oder links oder mittig, werden können und daß darüber hinaus eine stabile und verdrehfeste Befestigung der Knäufe durch Formschluß und Festschrauben mittels Standardschrauben möglich wird. Schließlich soll dieses Türschild sowohl für Drücker als auch für Knäufe verwendbar sein.

Gelöst wird diese Aufgabe erfindunggemäß mit den Merkmalen im Kennzeichen des Anspruchs.

Die Erfindung soll anhand der Zeichnungen erläutert werden, wobei die Figur 1 eine perspektivische Darstellung des Türschildes mit einem Knauf bzw. einem Drücker zeigt, Figur 2 die Ausbildung des Durchbruches, Figur 3 bis 5 Anbringung symmetrischer Knäufe und die Figuren 6 bis B Knäufe bzw. Drücker in herkömmlicher Anordnung zeigen.

Wie sich aus der Abbildung 1 ergibt, weist das Türschild einen Durchbruch auf, dessen mittlerer Teil 4 kreisförmig ist und bei dem diametral gegenüberliegend an diesen kreisförmigen Durchbruch angrenzende Bohrungen 5 vorgesehen sind, die zur Aufnahme von Schrauben 7 dienen, mit denen der Knauf 1 am Tür-schild anschraubbar ist, wobei hier zu den Schrauben 7 gehö-rige Gewinde 6 im Knauf vorgesehen sind. Diesem Durchbruch angepaßt, ist eine Scheibe 3, die aus der Figur 1 ersichtlich ist, wobei diese Scheibe eine mittlere Öffnung aufweist, durch die der Vierkantstift 2 hindurchgesteckt werden kann und gegen Herausziehen durch einen Sicherungsring gesichert ist. Wird diese Scheibe 3 mittels der Schrauben 7 mit dem Türschild bzw. dem Knauf verbunden, so ist eine formschlüssige Verdrehsicherung des Knaufes bei gleichzeitiger Drehbarkeit des Vierkantstiftes gewährleistet. Auf dem Knauf 1 können gegebenenfalls Noppen 8 vorgesehen sein, welche einen Formschluß mit den nicht durch Befestigungsschrauben 7 belegten Bohrungen 5 bilden und außerdem kann der Absatz 9 zur zusätzlichen Orientierung bei der Montage des Knaufes vorgesehen sein.

Wie sich aus den Figuren 3 bis 5 ergibt, ermöglicht diese Ausbildung des Türschildes in Verbindung mit dem besonders gestalteten Durchbruch bei einem einzigen Türschild eine wahlweise Montage des Knaufes rechts (Abbildung 3), mittig (Abbildung 4) oder links (Abbildung 5) durch den Benutzer, ohne daß in diesem Fall z.B. werksseitige Bevorratung von drei verschiedenen Schilden notwendig ist. Aus der Figur 1 ergibt sich gleichzeitig, daß anstelle des Knaufes auch der Drücker 15 einsetzbar ist, wobei hier eine übliche Drückerführung 14 statt des Knaufes in den Durchbruch 4 eingeschoben wird, so daß hierdurch ein Drückerlager gebildet wird.

Die Bohrungen 5 sind - wie die Abb. 1 und 2 zeigen - auf einer axialen Teillänge mit einem prößeren Durchmesser 13 ausgeführt, um den Kopf der Schrauben 7 aufzunehmen.

## Patentansprüche

1. Türschild für Knauf- oder Drückerbefestigung mit einem zur Schildaußenseite abgesetzten, kreisförmigen Durchbruch zur Durchführung des mit dem Vierkantstift zu verbindenden Drük-kers und zur Aufnahme der Drückerführung bzw. Befestigung für den Knauf von der Schildinnenseite her, wobei sich jeweils diametral gegen-überliegend, an den Umfang des kreisförmigen Durchbruchs (4) angrenzende Bohrungen (5) im Türschild vorgesehen sind, durch die der Knauf (1) mittels Schrauben (7), die in Gewinde (6) des Knaufes (1) eindrehbar sind, am Türschild befestigbar ist, **dadurch gekennzeichnet,** daß vier um 90° um den Durchbruch versetzt angeordnete Bohrungen (5) vorgesehen sind und daß in den Durchbruch eine in ihrer Kontur diesem angepaßte Scheibe (3) eingesetzt ist, die Bohrungen für die Schrauben (7) zur Knaufbefestigung aufweist und die eine zentrale Bohrung zur Aufnahme des Gewindes des Vierkantstiftes (2) besitzt und daß der Vierkantstift (2) mit dieser Scheibe (3) gegen axiales Herausziehen gesichert verbunden ist.

## Claims

1. Door plate for fixing a knob or handle having a circular opening, spaced from the exterior of the door plate, for the passage of the handle to be connected to the square pin and for accommodating the handle guide or fixing for the knob from the inside of the door plate, there being diametrically opposite bore holes (5) provided in the door plate, these bore holes being adjacent to the periphery of the circular opening (4), by means of which the knob (1) is adapted to be secured to the door plate by means of screws (7) which can be screwed into threads (6) in the knob (1), characterised in that there are four bore holes (5) arranged around the opening and offset by 90° and inserted in the opening is a plate (3) the contour of which is adapted to fit the opening and which contains bore holes for the screws (7) for fixing the knob and which has a central bore hole for receiving the thread of the square pin (2) and the square pin (2) is connected to this plate (3) in such a way as to prevent it being axially pulled out.

## Revendications

1. Plaque de porte pour la fixation d'un bouton ou d'une poignée, présentant un ajour de forme circulaire et réduit vers le côté extérieur de la plaque, pour le passage de la poignée à réunir à la tige carrée et pour la réception du guidage de la poignée et la fixation du bouton depuis le côté intérieur de la plaque de porte, plaque qui présente en outre des perçages (5) mutuellement opposés diamétralement et limitrophes au pourtour de l'ajour circulaire (4), au moyen desquels le bouton (1) peut être fixé sur la plaque de porte par des vis (7) pouvant être vissées dans des taraudages (6) du bouton (1), caractérisée en ce que quatre perçages (5) sont prévus avec un décalage de 90° autour de l'ajour, qu'une plaquette (3) dont le contour est adapté à l'ajour est disposée à l'intérieur de celui-ci, plaquette qui présente des perçages pour le passage des vis (7) servant à la fixation du bouton et possède un perçage central pour la réception de la partie filetée de la tige carrée (2), et que la tige carrée (2) est reliée à cette plaquette (3) d'une manière empêchant son extraction axiale.
